# EUROPÄISCHE PATENTSCHRIFT

(11) **EP 0 268 833 B1**
(45) Veröffentlichungstag und Bekanntmachung des Hinweises auf die Patenterteilung: **22.08.1990**
(21) Anmeldenummer: 87115490.2
(22) Anmeldetag: 22.10.1987
(51) Int. Cl.: B26F 3/00

(54) **Schneidgutunterlage**
Support for cutting material
Support pour matériel à découper

(30) Priorität: 27.11.1986 DE 3640619
(43) Veröffentlichungstag der Anmeldung: 01.06.1988
(73) Patentinhaber: Dürkopp Systemtechnik GmbH, D-33602 Bielefeld (DE)
(72) Erfinder: Geilhaupt, Manfred, Dr., D-4800 Bielefeld (DE); Küpper, Gerd, D-4902 Bad Salzuflen (DE); Jähler, Hans-Dieter, D-4800 Bielefeld 1 (DE)
(74) Vertreter: Rehmann, Klaus H.

(56) Entgegenhaltungen:
- DE-A- 2 720 547
- DE-A- 2 935 828
- DE-C- 3 519 616
- US-A- 3 548 697
- US-A- 3 927 591

## Beschreibung

Die Erfindung betrifft die Schneidgutunterlage für den Arbeitstisch einer Schneidvorrichtung insbesondere einer Höchstdruck-Fluidstrahlschneidanlage.

Die DE-A 2 720 547 offenbart eine Schneidgutunterlage, die aus mehreren Schichten verschiedener Werkstoffe mit jeweils unterschiedlichen Eigenschaften zusammengesetzt ist, wobei die oberste Schicht aus einem sich selbst reparierenden Werkstoff besteht. Werkstoffe mit selbstreparierender Wirkung (Polyisobutylen, Bitumen, Teer) haben jedoch die Eigenschaft einer klebrigen Oberfläche, so daß entweder zusätzlich eine Schutzschicht vorgesehen werden muß, die ein Festhaften bzw. Verschmutzen des empfindlichen Schneidguts verhindert oder eine Sandwich-Ausführung erforderlich ist, wie in der US-A 3 927 591 offenbart, wobei die selbstheilende Schicht durch eine Oberschicht und eine Unterschicht zusammengehalten wird.

Die US-A 3 548 697 offenbart die Schneidgutunterlage für eine mechanische Schneidvorrichtung, die aus mehreren nebeneinander angeordneten Blöcken eines Kunststoffes mit niedriger Rohdichte besteht, wodurch das verwendete Schneidmesser in die Schneidgutunterlage eindringen kann. Bei einer Höchstdruck-Fluidstrahlschneidanlage kann eine derartige Schneidgutunterlage nicht eingesetzt werden. Grundsätzlich sind die Anforderungen, die an eine Schneidunterlage aus Schaumstoff für Messerschneidsysteme gestellt werden, verschieden von denen, die für Wasserstrahl-Systeme zweckmäßig sind. So ist für das relativ breite Schneidmesser ein Schaumstoff mit geringer Rohdichte erforderlich, so daß beim nur teilweise eindringenden Messer, die von der Schaumstoffunterlage ausgehenden rückwirkenden Kräfte, vernachlässigbar klein sind. Für den relativ schmalen Wasserstrahl dagegen ist ein Schaumstoff von hoher Rohdichte erforderlich, der für Messerschneidsysteme auch deshalb ungeeignet ist, weil das Messer dann häufiger geschliffen werden müßte, da die Reibungskräfte bei Schaumstoffen mit hohem Rohdichten größer sind als bei solchen mit geringen Rohdichten.

In der deutschen Patentschrift DE-C 3 519 616 (am 2.1.87 veröffentlicht) ist eine gattungsgemäße Schneidgutunterlage beschrieben, die aus zwei Schichten unterschiedlicher Materialien aufgebaut ist, wobei jeder Schicht eine spezielle Aufgabe zukommt. Die obere Schicht, aus einem Hartschaum mit einer geringen Rohdichte von 25 bis 45 kg/m³, vermeidet unerwünschte Rückspritzeffekte. Die Unterschicht wird durch einen geschlossenzelligen Weichschaum mit hoher Rohdichte von 60-150 kg/m³ und hoher Elastizität gebildet, der den nicht mehr vollständig kohärenten Fluidstrahl weiter aufweitet und diffus verteilt.

Das hier Verwendung findende Material, Polystyrolhartschaum und Polyolefine bzw. unvernetzter Polyäthylenschaum, hat den Nachteil, daß mehrere Schichten eingesetzt werden müssen, deren Gesamtdicke immer größer als 50 cm ist, so daß damit der untere Teil der Schaumstoffschicht dem divergenten Anteil des Wasserstrahls ausgesetzt ist, d. h. in diesem Bereich mit breiterem Strahl geschnitten wird, was außerordentlich nachteilig ist. Für die Schneidgutunterlage mit Schichtenkombinationslösung bzw. Mehrschichtenlösung, wie sie in der DE-A 2 720 547 beschrieben ist, gilt dieses in besonderem Maße.

Mehrschichtenlösungen führen dazu, daß die Dicke der Schneidgutunterlage wächst. Durch die Geometrie eines Fluidstrahls, der niemals über seine vollständige Länge kohärent sein kann, resultieren beim Durchdringen Materialauswaschungen, die umso größer werden, je länger der zurückgelegte Strahlweg wird, d. h. Beschädigungen der Unterlage werden an deren Unterseite größer sein als an der Oberseite.

Der Erfindung liegt die Aufgabe zugrunde eine Schneidgutunterlage zu schaffen, die von einem Fluidstrahl gut durchdringbar ist, dabei jedoch nur in geringer Weise zerstört wird und somit eine hohe Standfestigkeit besitzt, die Rückspritzeffekte in jeder Form verhindert, hohe Schallschluckeigenschaften aufweist und mit nur einer möglichst geringen Schichtdicke auskommt.

Die Lösung der Aufgabe is dem kennzeichnenden Teil des Hauptanspruchs entnehmbar, vorteilhafte Ausgestaltungen der Erfindung geben die Unteransprüche an.

Vorteilhaft an einer derartigen Lösung stellt sich dar, daß neben der Vermeidung der genannten Nachteile zusätzlich eine einfache Reparaturmöglichkeit der nach längerer Belastung partiell beschädigten Stellen möglich ist. Die örtlich beschädigten Stellen können einzeln ausgetauscht werden, nachdem mittels Wasserstrahl ein Bereich um die zerstörte Stelle ausgeschnitten wird. Hierbei erweist sich die geringe Schichtdicke als Vorteil, weil der Fluidstrahl die Schicht vollständig durchschneiden kann.

Nachfolgend soll die Erfindung näher beschrieben werden Das verwendete Material vereinigt den optimalen Kompromiß bei der Forderung nach einer hohen Rohdichte, die die realisierbare Schichtdicke, das Schallschluckvermögen und die Standfestigkeit beeinflußt, und der Forderung nach einer hohen Elastizität, die die bereits genannten Faktoren ebenfalls beeinflußt.

Bei Schaumstoffen, die hochelastisch sind, müssen zwei Grundtypen unterschieden werden und zwar die superelastischen Schaumstoffe (SEL) und high resilient-Schaumstoffe (HR), deren Zusammensetzung allgemein bekannt und in dem "Kunststoff-Handbuch 7, Polyurethane, Hanser Verlag 1983" beschrieben ist. Aus diesem Handbuch sind auch die Zusammensetzungen von superweichen Schaumstoffen entnehmbar, so daß das nachfolgend erwähnte Restmaterial Zusammensetzungen aufweist, die allgemeiner Stand der Technik sind.

Die Rohdichten des aufzubereitenden Restematerials müssen dabei so ausgewählt werden, daß das Endprodukt eine Rohdichte von 150 bis 400 kg/m³ aufweist. In Versuchen wurde ermittelt, daß eine besonders vorteilhafte, alle Anforderungen optimal erfüllende Schneidgutunterlage geschaffen wird, wenn die einzelnen Parameter so eingestellt werden, daß der Verbundschaumstoff eine Rohdichte von 250 kg/m2, eine Stauchhärte von 100 kPa, eine Schichtdicke von 40 bis 50 mm, eine Zugfestigkeit von 350 kPa und eine Bruchdehnung von 70 % aufweist.

Es wurden Schneidgutunterlagen hergestellt, die folgende Zusammensetzungen und Eigenschaften aufwiesen:

### Beispiel 1

Die heterogene Verteilung der Flocken ergeben zusammen mit der hohen Rohdichte eine Schneidgutunterlage mit guter Breitbandschallabsorbierung der Wasserstrahlgeräusche.

### Beispiel II

### Beispiel III

### Beispiel IV

### Beispiel V

### Beispiel VI

### Beispiel VII

### Beispiel VIII

### Beispiel IX

Dadurch, daß das Grundmaterial aus Schaumstoffresten bestehen kann, bietet es sich an, Reste zerschnittener Schneidgutunterlagen mehrfach aufzuarbeiten, was neben einer Rohstoff- und Energieeinsparung zusätzlich die Herstellkosten senkt.

Durch die hohe innere Elastizität, hohe Strukturelastizität, hohe Rohdichte und Porosität sowie die im Schneidtisch vorzusehende Abstützung, auf die die Schneidunterlage aufgelegt wird, wird ein Herausfallen durchtrennter Konturen verhindert, welches eine wesentliche Voraussetzung für ein einwandfreies Schneiden mittels Wasserstrahl ist.

## Patentansprüche

1. Schneidgutunterlage für den Arbeitstisch einer Fluidstrahl-Schneidvorrichtung, bestehend aus für den Fluidstrahl durchlässigem Material, dadurch gekennzeichnet, daß die Schneidgutunterlage aus einem Verbundschaumstoff mit einer
- Rohdichte zwischen 150 und 400 kg/m³
- Stauchhärte kleiner als 260 kPa
- Zugfestigkeit größer als 100 kPa
- Bruchdehnung größer als 40% besteht.

2. Schneidgutunterlage nach Anspruch 1, dadurch gekennzeichnet, daß die Rohdichte des Verbundschaumstoffs zwischen 230 und 300 kg/m³ beträgt.

3. Schneidgutunterlage nach Anspruch 1 und 2, dadurch gekennzeichnet, daß die Stauchhärte des Verbundschaumstoffs kleiner als 150 kPa ist.

4. Schneidgutunterlage nach Anspruch 1, dadurch gekennzeichnet, daß deren Schichtdicke weniger als 60 mm beträgt.

## Claims

1. A cut-material support for the work table of a fluid-jet cutting device and made of material permeable to the fluid jet, characterised in that the cut-material support is made of a composite foam material having
- an apparent density between 150 and 400 kg/m³
- a compression hardness less than 260 kPa
- a tensile strength greater than 100 kPa and
- an elongation at break of more than 40%.

2. A cut-material support according to claim 1, characterised in that the apparent density of the composite foam material is between 230 and 300 kg/m³.

3. A cut-material support according to claim 1 and 2, characterised in that the compression hardness of the composite foam material is less than 150 kPa.

4. A cut-material support according to claim 1, characterised in that the layer thickness thereof is less than 60 mm.

## Revendications

1. Support pour matériel à découper destiné à la table de travail d'un dispositif de coupe par jet de fluide, constitué dans une matière perméable au jet de fluide, caractérisé en ce que le support pour matériel à découper est constitué dans un matériau cellulaire composite présentant
- une densité brute comprise entre 150 et 400 kg/m^{s},
- une densité au refoulement inférieure à 260 kPa,
- une résistance à la traction supérieure à 100 kPa,
- un allongement de rupture supérieur à 40%.

2. Support pour matériel à découper selon la revendication 1, caractérisé en ce que la densité brute du matériau cellulaire composite est comprise entre 230 et 300 kg/m3.

3. Support pour matériel à découper selon la revendication 1 ou 2, caractérisé en ce que la dureté au refoulement de matériau cellulaire composite est inférieure à 150 kPa.

4. Support pour matériel à découper selon la revendication 1, caractérisé en ce que son épaisseur est inférieure à 60 mm.
